# EUROPÄISCHE PATENTSCHRIFT

(11) **EP 3 719 391 B1**
(45) Veröffentlichungstag und Bekanntmachung des Hinweises auf die Patenterteilung: **04.05.2022**
(21) Anmeldenummer: 20165557.8
(22) Anmeldetag: 25.03.2020
(51) Int. Cl.: F21S 41/663, F21S 41/20, F21S 41/151

(54) **TEILFERNLICHTMODUL FÜR EINEN KRAFTFAHRZEUGSCHEINWERFER**
PARTIAL HIGH BEAM MODULE FOR A MOTOR VEHICLE HEADLIGHT
MODULE DE FEU DE ROUTE PARTIEL POUR UN PHARE DE VÉHICULE AUTOMOBILE

(30) Priorität: 29.03.2019 DE 102019108232
(43) Veröffentlichungstag der Anmeldung: 07.10.2020
(73) Patentinhaber: Marelli Automotive Lighting Reutlingen (Germany) GmbH, 72762 Reutlingen (DE)
(72) Erfinder: Hoßfeld, Wolfgang, Dr., 72810 Gomaringen (DE)
(74) Vertreter: DREISS Patentanwälte PartG mbB

(56) Entgegenhaltungen:
- EP-A2- 2 505 910
- EP-A2- 2 827 049
- WO-A1-2006/027230
- DE-A1-102011 054 234
- DE-A1-102014 215 785

## Beschreibung

Die vorliegende Erfindung betrifft ein Teilfernlichtmodul für einen Kraftfahrzeugscheinwerfer nach dem Oberbegriff des Anspruchs 1. Ein solches Teilfernlichtmodul ist aus der DE 10 20011 054 234 A1 bekannt.

Das bekannte Teilfernlichtmodul weist ein Lichtquellenfeld auf, das n einander paarweise benachbart in einer Reihe angeordnete Lichtquellen aufweist, wobei n größer oder gleich 3 ist und wobei jede der Lichtquellen dazu eingerichtet ist, Licht in einem eine Hauptlichtabstrahlrichtung aufweisenden Lichtbündel abzustrahlen. Darüber hinaus weist das bekannte Teilfernlichtmodul ein Primäroptikfeld auf, das n Primäroptikteilbereiche aufweist, wobei jeder Primäroptikteilbereich genau eine Sammellinse aufweist, die eine Lichteintrittsfläche und eine Lichtaustrittsfläche aufweist, die in zwei Raumrichtungen konvex gewölbt ist. Dabei ist jede Sammellinse genau einer Lichtquelle und jede Lichtquelle genau einer Sammellinse dadurch zugeordnet, dass die Sammellinse in dem von der zugeordneten Lichtquelle ausgehenden Lichtbündel liegt und die Hauptabstrahlrichtung dieser Lichtquelle schneidet. Außerdem weist das bekannte Teilfernlichtmodul eine Sekundäroptik auf, die dazu eingerichtet und angeordnet ist, eine sich auf den Lichtaustrittsflächen des Primäroptikfeldes bei eingeschalteten Lichtquellen einstellende Lichtverteilung in einen Raumbereich vor dem Scheinwerfer zu projizieren.

Der bekannte Kraftfahrzeugscheinwerfer dient dazu, ein sogenanntes blendungsfreies Fernlicht zu erzeugen. Darunter versteht man eine Fernlichtverteilung, in der Teilbereiche gezielt abgedunkelt werden können, um eine Blendung anderer Verkehrsteilnehmer zu vermeiden. Die Abdunkelung erfolgt dabei automatisch auf der Basis von Signalen von Sensoren, die solche Verkehrsteilnehmer im Vorfeld des Fahrzeugs detektieren. Beispiele solcher Sensoren sind im Bereich sichtbaren Lichts arbeitende Kameras, Infrarotstrahlungssensoren und Radarsensoren.

Es gibt verschiedene Möglichkeiten, ein blendungsfreies Fernlicht zu erzeugen. Eine Möglichkeit besteht darin, eine Fernlichtverteilung in mehrere aneinander angrenzende, streifenförmige Lichtfelder zu unterteilen, von denen jedes durch Licht einer der Lichtquellen und Abbildung der Lichtaustrittsfläche der Sammellinse, die von dieser Lichtquelle beleuchtet wird, erzeugt wird. Die einzelnen Lichtfelder weisen dabei relativ scharfe vertikale Begrenzungen auf. So ist es möglich, durch Dimmen oder Ausschalten einzelner Lichtquellen einzelne Felder im Fernlicht abzudunkeln, in denen entgegenkommende oder vorausfahrende Verkehrsteilnehmer detektiert werden.

Eine solche Lichtverteilung wird in der Regel und so auch bei der vorliegenden Erfindung in zwei Stufen erzeugt. Zunächst wird mit Hilfe einer Primäroptik aus dem Licht von mehreren Lichtquellen ein Zwischenbild erzeugt, dessen Lichtfelder vorzugsweise unmittelbar aneinander angrenzen und sich dabei nicht überschneiden. Die Lichtquellen sind dabei bevorzugt Halbleiterlichtquellen, insbesondere Leuchtdioden, deren Lichtstrom jeweils Leuchtdiodenindividuell und damit Lichtquellen-individuell steuerbar ist. In einem zweiten Schritt wird dieses Zwischenbild durch eine Sekundäroptik als äußere Fernlichtverteilung vor den Kraftfahrzeugscheinwerfer projiziert. Meist ist die Sekundäroptik eine abbildende Optik, die auf das Zwischenbild fokussiert.

Ausgehend von dem eingangs genannten Stand der Technik besteht die Aufgabe der vorliegenden Erfindung in der Angabe eines Kraftfahrzeugscheinwerfers der eingangs genannten Art, bei dem ein außen liegendes Lichtfeld der projizierten Lichtverteilung an seinem Außenrand, an den sich kein weiteres Lichtfeld mehr anschließt, keine scharfe Hell-Dunkel-Grenze aufweist und stattdessen einen allmählichen, gewissermaßen weichen Übergang vom hellen Lichtfeld in einen weiter außen liegenden dunklen Bereich aufweist.

Diese Aufgabe wird mit den Merkmalen des Anspruchs 1 gelöst. Dabei unterscheidet sich die vorliegende Erfindung von dem eingangs genannten Stand der Technik durch seine kennzeichnenden Merkmale.

Das noch im Oberbegriff eingeführte optische Element weist eine Lichtaustrittsfläche auf, die wegen ihrer weiter außen liegenden Anordnung von der Sekundäroptik auch weiter außen als die Lichtaustrittsfläche der Sammellinse des zugehörigen Primäroptikteilbereiches abgebildet wird. Aufgrund dieser Lage nimmt das optische Element nur Licht der Lichtquelle auf, die der Sammellinse dieses Primäroptikteilbereiches zugeordnet ist und welches Licht an dieser Sammellinse vorbei propagiert.

Die Intensität dieses Lichtes ist im Vergleich zu dem von der Sammellinse umgelenkten Licht eher gering und nimmt nach außen hin ab. Im Endeffekt ergibt sich für den außen liegenden Primäroptikteilbereich ein Lichtfeld, dass zu dem nächstbenachbarten Lichtfeld des nächstbenachbarten Primäroptikteilbereiches scharf begrenzt ist und das nach außen hin nicht scharf begrenzt ist, sondern mit allmählicher abnehmender Helligkeit in den noch weiter außen liegenden, nicht beleuchteten Bereich übergeht.

Eine bevorzugte Ausgestaltung zeichnet sich dadurch aus, dass jede Sammellinse eine optische Achse aufweist und dass die optische Achse mit der Hauptabstrahlrichtung der Lichtquelle, die dieser Sammellinse zugeordnet ist, in einer Linie liegt. Auf diese Weise ist gewährleistet, dass ein möglichst großer Teil des von der Lichtquelle ausgehenden Lichtes von der Sammellinse aufgenommen wird, was sich positiv auf die optische Effizienz (Lichtmenge, die in der projizierten Lichtverteilung ankommt, geteilt durch die von der Lichtquelle ausgehende Lichtmenge) auswirkt.

Bevorzugt ist auch, dass das optische Element wenigstens eine Lichtaustrittsfläche aufweist, in der Geraden liegen können. Eine solche Lichtaustrittsfläche kann zum Beispiel eine ebene Fläche, eine Zylinderfläche oder eine Kegelmantelfläche oder jeweils eine Teilfläche einer solchen Fläche sein.

Weiter ist bevorzugt, dass die wenigstens eine Lichtaustrittsfläche ein Ausschnitt aus einer Kegelmantelfläche ist.

Eine weitere bevorzugte Ausgestaltung zeichnet sich dadurch aus, dass das optische Element mehrere Lichtaustrittsflächen aufweist, von denen jede ein Ausschnitt aus einer Kegelmantelfläche ist und wobei die Kegelmantelflächen konzentrisch angeordnet sind. Die Geometrie der Lichtaustrittsflächen wird beim Entwurf und der Fertigung des optischen Elements festgelegt und ist insofern variabel. Diese Variabilität eröffnet Freiheitsgrade für das Festlegen der durch das optische Element erfolgenden Verteilung von Licht, die größer sind als die korrespondierenden Freiheitsgrade, die sich bei einem optischen Element ergeben, das nur eine Lichtaustrittsfläche aufweist.

Bevorzugt ist auch, dass das optische Element eine von der zugeordneten Lichtquelle beleuchtbare Reflexionsfläche aufweist.

Weiter ist bevorzugt, dass die Reflexionsfläche so angeordnet ist, dass von der zugeordneten Lichtquelle her einfallendes Licht wenigstens eine interne Totalreflexion erfährt.

Eine weitere bevorzugte Ausgestaltung zeichnet sich dadurch aus, dass die Sekundäroptik wenigstens einen Hohlspiegelreflektor aufweist.

Bevorzugt ist auch, dass die Sekundäroptik wenigstens eine Projektionslinse aufweist.

Weiter ist bevorzugt, dass jede Lichtquelle wenigstens eine Halbleiterlichtquelle aufweist. Halbleiterlichtquellen sind aufgrund ihrer geringen Größe besonders für die Erzeugung einer Lichtverteilung geeignet, die sich aus einzelnen Lichtfeldern zusammensetzt, deren Helligkeit individuell steuerbar sein soll.

Weitere Vorteile ergeben sich aus der nachfolgenden Beschreibung, den Zeichnungen und den Unteransprüchen. Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in den Zeichnungen dargestellt und werden in der nachfolgenden Beschreibung näher erläutert.

Dabei zeigen, jeweils in schematischer Form:
- Figur 1: einen Kraftfahrzeugscheinwerfer mit einem Teilfernlichtmodul;
- Figur 2: eine Draufsicht auf eine mit Halbleiterlichtquellen bestückte Leiterplatte eines Teilfernlichtmoduls;
- Figur 3: eine Primäroptik eines Teilfernlichtmoduls zusammen mit einer Leiterplatte und einem Halterahmen der Primäroptik;
- Figur 4: eine von einem bekannten Kraftfahrzeugscheinwerfer erzeugte Fernlichtverteilung;
- Figur 5: ein erstes Ausführungsbeispiel eines Teilfernlichtmoduls eines erfindungsgemäßen Scheinwerfers;
- Figur 6: einen vergrößerten Teilbereich aus der Figur 5;
- Figur 7: einen horizontalen Schnitt durch eine Anordnung aus einer mit Halbleiterlichtquellen bestückten Leiterplatte und einer Primäroptik eines erfindungsgemäßen Kraftfahrzeugscheinwerfers gemäß Figur 5 und Figur 6;
- Figur 8: eine von einem erfindungsgemäßen Kraftfahrzeugscheinwerfer erzeugte Fernlichtverteilung;
- Figur 9: ein zweites Ausführungsbeispiel einer Primäroptik eines Teilfernlichtmoduls eines erfindungsgemäßen Kraftfahrzeugscheinwerfers
- Figur 10: einen horizontalen Schnitt durch eine Anordnung aus einer mit Halbleiterlichtquellen bestückten Leiterplatte und einer Primäroptik eines erfindungsgemäßen Kraftfahrzeugscheinwerfers zusammen mit Lichtstrahlen; und
- Figur 11: eine von einem erfindungsgemäßen Kraftfahrzeugscheinwerfer erzeugte Fernlichtverteilung.

Im Einzelnen zeigt Figur 1 einen Kraftfahrzeugscheinwerfer 10 mit einem Gehäuse 12, dessen Lichtaustrittsöffnung durch eine transparente Abdeckscheibe 14 abgedeckt wird. Bei einer bestimmungsgemäßen Verwendung des Kraftfahrzeugscheinwerfers in einem Kraftfahrzeug ist die Lichtaustrittsöffnung einer Fahrtrichtung x zugewandt. Die y-Richtung liegt parallel zu einer Querachse des Kraftfahrzeugs und die z-Richtung liegt zu einer Hochachse des Kraftfahrzeugs parallel. Fig. 1 zeigt den Kraftfahrzeugscheinwerfer in einer Draufsicht, wobei der Kraftfahrzeugscheinwerfer aufgeschnitten ist und die Schnittebene horizontal liegt.

Der dargestellte Kraftfahrzeugscheinwerfer weist ein Lichtquellenfeld 16 auf, dass hier n = 3 Lichtquellen 16.1, 16.2, 16.3 enthält. Die Zahl n der Lichtquellen ist bevorzugt größer als n = 3. Jede der Lichtquellen ist dazu eingerichtet, Licht in einem eine Hauptlichtabstrahlrichtung 18 aufweisenden Lichtbündel 20 abzustrahlen. Bei den Lichtquellen handelt es sich bevorzugt jeweils um Halbleiterlichtquellen, insbesondere Leuchtdioden. Bevorzugt ist auch, dass die Leuchtdioden eine ebene Lichtaustrittsfläche besitzen. Die abgestrahlten Lichtbündel besitzen dann näherungsweise eine Lambert'sche Strahlungscharakteristik, was jeweils durch die Darstellung der Lichtbündel 20 als Kreise repräsentiert wird. Die Länge der innerhalb eines Kreises liegenden Richtungspfeile gibt dann bekanntlich die in dieser Richtung herrschende Strahlungsintensität an. Jeder Kreis veranschaulicht insofern ein einzelnes Lichtbündel 20.

Fig. 1 zeigt auch ein Primäroptikfeld 22, das für jede der hier n = 3 Lichtquellen genau einen Primäroptikteilbereich 22.1, 22.2, 22.3 aufweist, welcher der jeweiligen Lichtquelle zugeordnet ist. Jeder Primäroptikteilbereich enthält eine Sammellinse. Die Zuordnung erfolgt dadurch, dass eine Lichteintrittsfläche dieser Sammellinse in dem von dieser Lichtquelle ausgehenden Lichtbündel liegt, und die Hauptlichtabstrahlrichtung dieser Lichtquelle schneidet. Durch diese Definition ergibt sich eine eindeutige Zuordnung. Die Fig. 1 zeigt ein Beispiel einer solchen Zuordnung. Das Primäroptikfeld 22 weist eine Lichteintrittsseite 26 und eine Lichtaustrittsseite 28 auf.

Die einzelnen Sammellinsen des Primäroptikfeldes 22 sind bevorzugt durch ihre Form und Anordnung dazu eingerichtet, den Öffnungswinkel des jeweils auf sie einfallenden Lichtes zu verringern. Dabei ist besonders bevorzugt, dass die Sammellinsen so geformt und angeordnet sind, dass sich die auf der Lichtaustrittsseite 28 des Primäroptikfeldes 22 bei eingeschalteten Lichtquellen bildenden Lichtfelder berühren, aber nicht überlappen. Durch Einschalten und Ausschalten der jeweils zugehörigen Lichtquelle wird ein Feld individuell hell beleuchtet oder abgedunkelt. Die Summe dieser Lichtfelder stellt eine innere Lichtverteilung dar, die von einer Sekundäroptik 30 in eine äußere Lichtverteilung überführt wird, die sich vor dem Kraftfahrzeugscheinwerfer und damit vor dem Kraftfahrzeug einstellt, das diesen Kraftfahrzeugscheinwerfer aufweist.

Die Sekundäroptik kann als Sammellinse, als Parabolspiegel oder als optisches System von mehreren Linsen und/oder Spiegeln ausgeführt sein. Die Sekundäroptik kann auch dahin abgewandelt werden, dass der Abbildung des Zwischenbildes eine vertikale und/oder horizontale Streuung überlagert wird, um eine regelkonforme Lichtverteilung zu erzeugen. Die Überführung der inneren Lichtverteilung in eine äußere Lichtverteilung erfolgt mittels einer Sekundäroptik 30 durch Projektion der inneren Lichtverteilung in einen Raumbereich vor dem Kraftfahrzeugscheinwerfer. Die innere Lichtverteilung entspricht dem weiter vorn erwähnten Zwischenbild. Wenn alle Lichtquellen gleichzeitig eingeschaltet sind, ergibt sich eine Fernlichtverteilung. Die Charakteristik als Fernlicht ergibt sich dadurch, dass ein oberhalb des Horizontes liegender Bereich beleuchtet wird. Durch das Einschalten und Ausschalten einzelner Lichtquellen wird eine Teilfernlichtverteilung erzeugt.

Das Lichtquellenfeld 16 bildet zusammen mit dem Primäroptikfeld 22 und der Sekundäroptik 30 ein Teilfernlichtmodul 24. Ein erfindungsgemäßer Kraftfahrzeugscheinwerfer kann über ein oder mehrere Teilfernlichtmodule hinaus weitere Lichtmodule aufweisen, zum Beispiel ein oder mehrere Grundlichtmodule oder Abblendlichtmodule, ohne dass diese Aufzählung abschließend gemeint ist.

Die Figur 1 zeigt damit insbesondere ein Teilfernlichtmodul 24 für einen Kraftfahrzeugscheinwerfer 10, mit einem Lichtquellenfeld 16, das n einander paarweise benachbart in einer Reihe angeordnete Lichtquellen 16.1 mit i = 1 bis n aufweist, wobei n größer oder gleich 3 ist und wobei jede der Lichtquellen dazu eingerichtet ist, Licht in einem eine Hauptlichtabstrahlrichtung 18 aufweisenden Lichtbündel 20 abzustrahlen, und mit einem Primäroptikfeld 22, das n Primäroptikteilbereiche aufweist.

Figur 2 zeigt eine Draufsicht auf eine mit n = 8 Halbleiterlichtquellen als Lichtquellen 16.1 bis 16.8 bestückte Leiterplatte 32 eines Teilfernlichtmoduls. Die Halbleiterlichtquellen können individuell gedimmt und/oder eingeschaltet und ausgeschaltet werden. Jede Halbleiterlichtquelle besteht aus wenigstens einer Leuchtdiode. Die Leuchtdioden sind dazu eingerichtet, weißes Licht zu erzeugen, wie es für Scheinwerferlichtverteilungen vorgeschrieben ist. Dazu werden blaues Licht emittierende Halbleiterlichtquellen verwendet, die mit einem Wellenlängenkonverter beschichtet sind. Der Wellenlängenkonverter wandelt einen Teil des blauen Lichtes in gelb-rotes Licht um. Das weiße Licht ergibt sich dann durch Mischung von blauem und gelb-roten Licht.

Die Lichtquellen sind in einer Reihe angeordnet. In Richtung der Reihe nimmt der Abstand zwischen jeweils zwei benachbarten Halbleiterlichtquellen von der Reihenmitte ausgehend nach innen (in der Figur 2 nach links) und nach außen (in der Figur 2 nach rechts) zu. Die Richtung nach außen hin ist die positive y-Richtung. Nach außen hin nehmen die Abstände stärker zu als nach innen. Darüber hinaus liegen die in y-Richtung außen angeordneten Lichtquellen, insbesondere die am weitesten außen liegende Lichtquelle 16.8 in z-Richtung höher als die inneren Halbleiterlichtquellen, z.B. die Lichtquelle 16.4. Bei der durch die Sekundäroptik erfolgenden Projektion kehrt sich diese Anordnung um: Die von den äußeren Halbleiterlichtquellen erzeugten Lichtfelder liegen in z-Richtung tendenziell tiefer als die von den weiter innen liegenden Halbleiterlichtquellen erzeugten Lichtfelder.

Figur 3 zeigt ein Primäroptikfeld 22 eines Teilfernlichtmoduls zusammen mit einer Leiterplatte 32 gemäß der Figur 2 und einem Halterahmen 34 des Primäroptikfeldes. Der Halterahmen legt das Primäroptikfeld relativ zu der Leiterplatte fest und dient auch zur Befestigung der Leiterplatte an einem Kühlkörper 36. Jeder Primäroptikteilbereich 22.i mit i = 1 bis n weist genau eine Sammellinse auf, die eine Lichteintrittsfläche und eine Lichtaustrittsfläche aufweist. Wenigstens die Lichtaustrittsfläche ist in zwei Raumrichtungen konvex gewölbt. Im dargestellten Beispiel ist jede Sammellinse in einer zur x-y-Ebene parallelen Ebene und in einer zur y-z-Ebene parallelen Ebene jeweils konvex gewölbt. Jede Sammellinse ist genau einer Lichtquelle und jede Lichtquelle ist genau einer Sammellinse dadurch zugeordnet, dass die Sammellinse in dem von der zugeordneten Lichtquelle ausgehenden Lichtbündel liegt und die Hauptabstrahlrichtung dieser Lichtquelle schneidet.

Figur 4 zeigt eine Fernlichtverteilung, wie sie von einem solchen Teilfernlichtmodul erzeugt wird, wenn alle Halbleiterlichtquellen eingeschaltet sind. Eine solche Fernlichtverteilung ergibt sich im dargestellten Beispiel auf einer 25m von dem Kraftfahrzeugscheinwerfer entfernten senkrechten Wand. Die einen Punkt der Lichtverteilung kennzeichnenden Gradzahlen geben jeweils den Winkel an, der zwischen einer Hauptabstrahlrichtung des Kraftfahrzeugscheinwerfers und einer Geraden liegt, die vom Kraftfahrzeugscheinwerfer aus zu diesem Punkt der Lichtverteilung geht. Die geschlossenen Kurven sind Linien gleicher Helligkeit (längs jeweils einer Kurve). Die Helligkeit nimmt von Kurve zu Kurve nach außen hin ab. Die Dichte der Kurven ist ein Maß für den Gradienten der Helligkeit. Das rechte und damit hier äußere Ende der Lichtverteilung liegt geschätzt bei ca. 18° (Winkel in einer x-y-Ebene zur Hauptabstrahlrichtung). Die Linien gleicher Helligkeit liegenden dort noch so dicht, dass der Hell-Dunkel-Übergang noch als abrupt empfunden wird.

Die Figuren 5 und 6 zeigen ein erstes Ausführungsbeispiel eines Teilfernlichtmoduls 24 eines erfindungsgemäßen Kraftfahrzeugscheinwerfers. Im Einzelnen zeigen diese Figuren eine Leiterplatte 32 mit einem Primäroptikfeld 22, die zusammen an einem Kühlkörper 36 befestigt sind. Figur 5 zeigt darüber hinaus eine Sekundäroptik 30, mit der die sich auf den Lichtaustrittsflächen des Primäroptikfeldes 22 einstellende innere Lichtverteilung vor den Kraftfahrzeugscheinwerfer projiziert wird. Die Sekundäroptik 30 ist im dargestellten Ausführungsbeispiel eine Projektionslinse. Die Sekundäroptik kann aber auch als Reflektor realisiert sein. Das Primäroptikfeld 22 zeichnet sich dadurch aus, dass ein an einem Ende der Reihe der Halbleiterlichtquellen am weitesten außen angeordneter Primäroptikteilbereich 22.n zusätzlich zu seiner Sammellinse 38.n ein noch weiter außen neben seiner Sammellinse angeordnetes optisches Element 40 aufweist. Dabei ist das optische Element durch seine optischen Eigenschaften und seine Anordnung dazu eingerichtet, von der diesem Primäroptikteilbereich 22.n zugeordneten Halbleiterlichtquelle her einfallendes Licht auf die Sekundäroptik 30 zu richten.

Figur 7 zeigt einen horizontalen Schnitt durch eine Anordnung aus einer mit Halbleiterlichtquellen als Lichtquellen 16.i mit i gleich 1 bis n bestückten Leiterplatte 32 und einem Primäroptikfeld 22 eines erfindungsgemäßen Kraftfahrzeugscheinwerfers. Jede Sammellinse 38.1 bis 38.n der Primäroptikteilbereiche weist eine optische Achse auf, die mit der Hauptabstrahlrichtung der Lichtquelle, die dieser Sammellinse zugeordnet ist, in einer Linie 42 liegt.

Die Primäroptikteilbereiche sind in der bei bestimmungsgemäßer Verwendung horizontalen y-Richtung unterschiedlich breit, und sie werden von der Sekundäroptik auch entsprechend unterschiedliche breit projiziert.

Der in der in der y-Richtung am weitesten außen liegende Primäroptikteilbereich 22.n weist neben seiner Sammellinse 38.n ein optisches Element 40 auf. Das optische Element 40 besteht im dargestellten Ausführungsbeispiel aus bogenförmigen Prismen. Durch die Prismen kann der Bereich, in dem Licht 44 der äußeren Lichtquelle 16.n gebündelt und in Richtung zur Sekundäroptik gelenkt wird, erweitert werden. Als erwünschte Folge wird das Lichtfeld, das von der diesem Primäroptikteilbereich 22.n zugeordneten Lichtquelle 16.n beleuchtet wird, breiter.

Das optische Element 40 zeichnet sich dadurch aus, dass es wenigstens eine Lichtaustrittsfläche aufweist, in der Geraden liegen können. Die möglichen Geraden liegen in der Zeichnungsebene, die hier die x-y-Ebene ist. Die Prismen besitzen im Übrigen eine um die äußere Begrenzung der äußeren Sammellinse gebogene Form. Diese Biegung ergibt sich in der y-z-Ebene und ist in den Figuren 5 und 6 erkennbar.

Figur 8 zeigt eine von einem erfindungsgemäßen Kraftfahrzeugscheinwerfer erzeugte Fernlichtverteilung. Diese Fernlichtverteilung ist insgesamt nach außen (in der Figur 8 nach rechts) breiter als die mit dem bekannten Scheinwerfer erzeugte Lichtverteilung, und der Abstand voneinander benachbarten Linien gleicher Helligkeit ist am äußeren rechten Rand größer als bei der mit dem bekannten Scheinwerfer erzeugten Lichtverteilung, die in Figur 4 abgebildet ist. Als erwünschte Folge wird der äußere Bereich des von dem Kraftfahrzeugscheinwerfer beleuchteten Vorfeldes weiter ausgeleuchtet und der Übergang vom hell beleuchteten Bereich der Lichtverteilung zum dunklen Bereich erfolgt weniger abrupt, was damit gleichbedeutend ist, dass der Gradient der Helligkeitsverteilung am äußeren rechten Rand weniger steil verläuft als bei der mit dem bekannten Scheinwerfer erzeugten Lichtverteilung.

Mit der Erfindung wird die Lichtverteilung des äußersten Teilfernlichtsegments so gestaltet, dass dieses Teilfernlichtsegment breiter wird und zur Seite hin weich ausläuft. Dadurch wird eine bessere Seitenausleuchtung erreicht, und störend abrupte Hell-Dunkel-Übergange werden in diesem Bereich beseitigt.

Figur 9 zeigt ein zweites Ausführungsbeispiel einer Primäroptik eines Teilfernlichtmoduls eines erfindungsgemäßen Kraftfahrzeugscheinwerfers. Auch bei diesem Ausführungsbeispiel weist der an einem Ende der Reihe am weitesten außen angeordnete Primäroptikteilbereich zusätzlich zu seiner Sammellinse 38.n ein noch weiter außen neben seiner Sammellinse 38.n angeordnetes optisches Element 40 auf, das dazu eingerichtet ist, von der diesem Primäroptikteilbereich zugeordneten Lichtquelle her einfallendes Licht auf die Sekundäroptik zu richten. Das optische Element ist hier als katadioptrisches optisches Element realisiert.

Figur 10 zeigt einen horizontalen Schnitt durch eine Anordnung aus einer mit Halbleiterlichtquellen bestückten Leiterplatte 32 und einem Primäroptikfeld des zweiten Ausführungsbeispiels. Auch hier weist jede Sammellinse eines Primäroptikteilbereichs eine optische Achse auf, die mit der Hauptabstrahlrichtung der Lichtquelle, die dieser Sammellinse zugeordnet ist, in einer Linie liegt.

Das optische Element 40 zeichnet sich dadurch aus, dass es eine brechende Lichteintrittsfläche, eine totalreflektierende (oder spiegelnd beschichtete) Reflexionsfläche 42 und eine brechende Lichtaustrittsfläche besitzt.

In einer Ausgestaltung weist das optische Element wenigstens eine Reflexionsfläche 42 auf, in der Geraden liegen können. Dies ist zum Beispiel dann der Fall, wenn die Reflexionsfläche 42 ein Ausschnitt aus einer Kegelmantelfläche ist. In diesem Fall sind die Schnittlinien, die dadurch entstehen, dass eine die zentrale Mittellinie des Kegelmantels enthaltende Ebene den Kegelmantel schneidet, Geraden.

Die Reflexionsfläche 42 ist dabei so angeordnet, dass von der Lichtquelle 16.n, die diesem Primäroptikteilbereich zugeordnet ist, her einfallendes Licht wenigstens eine interne Totalreflexion erfährt, mit der das Licht zur Lichtaustrittsfläche des optischen Elements 40 gerichtet wird.

Figur 11 zeigt eine mit dem zweiten Ausführungsbeispiel erzeugte Fernlichtverteilung. Für diese Fernlichtverteilung gelten die Ausführungen zur Figur 8: Diese Fernlichtverteilung ist insgesamt nach außen (in der Figur 11 nach rechts) breiter als die mit dem bekannten Scheinwerfer erzeugte Lichtverteilung, und der Abstand voneinander benachbarten Linien gleicher Helligkeit ist am äußeren rechten Rand größer als bei der mit dem bekannten Scheinwerfer erzeugten Lichtverteilung, die in Figur 4 abgebildet ist. Als erwünschte Folge wird der äußere Bereich des von dem Kraftfahrzeugscheinwerfer beleuchteten Vorfeldes weiter ausgeleuchtet und der Übergang vom hell beleuchteten Bereich der Lichtverteilung zum dunklen Bereich erfolgt weniger abrupt, was damit gleichbedeutend ist, dass der Gradient der Helligkeitsverteilung am äußeren rechten Rand weniger steil verläuft als bei der mit dem bekannten Scheinwerfer erzeugten Lichtverteilung. Insgesamt wird die Lichtverteilung des äußersten Teilfernlichtsegments so gestaltet, dass dieses Teilfernlichtsegment breiter wird und zur Seite hin weich ausläuft. Dadurch wird eine bessere Seitenausleuchtung erreicht, und störende abrupte Hell-Dunkel-Übergänge werden in diesem Bereich beseitigt.

## Patentansprüche

1. Teilfernlichtmodul (24) für einen Kraftfahrzeugscheinwerfer (10), mit einem Lichtquellenfeld (16), das n einander paarweise benachbart in einer Reihe angeordnete Lichtquellen (16.1, ..., 16.n) aufweist, wobei n größer oder gleich 3 ist und wobei jede der Lichtquellen dazu eingerichtet ist, Licht in einem eine Hauptlichtabstrahlrichtung (18) aufweisenden Lichtbündel (20) abzustrahlen, mit einem Primäroptikfeld (22), das n Primäroptikteilbereiche (22.1, ..., 22.n) aufweist, wobei jeder Primäroptikteilbereich genau eine Sammellinse (38.1, ..., 38.n) aufweist, die eine Lichteintrittsfläche und eine Lichtaustrittsfläche aufweist, die in zwei Raumrichtungen konvex gewölbt ist, wobei jede Sammellinse genau einer Lichtquelle und jede Lichtquelle genau einer Sammellinse dadurch zugeordnet ist, dass die Sammellinse in dem von der zugeordneten Lichtquelle ausgehenden Lichtbündel liegt und die Hauptabstrahlrichtung dieser Lichtquelle schneidet, und mit einer Sekundäroptik (30), die dazu eingerichtet und angeordnet ist, eine sich auf den Lichtaustrittsflächen des Primäroptikfeldes bei eingeschalteten Lichtquellen einstellende und mehrere aneinander angrenzende streifenförmige Lichtfelder aufweisende Lichtverteilung in einen Raumbereich vor dem Scheinwerfer zu projizieren, wobei jedes projizierte Lichtfeld durch Licht einer der Lichtquellen und Abbildung der Lichtaustrittsfläche der Sammellinse, die von dieser Lichtquelle beleuchtet wird, erzeugt wird, wobei ein an einem Ende der Reihe am weitesten außen angeordneter Primäroptikteilbereich (22.n) zusätzlich zu seiner Sammellinse (38.n) ein weiter außen neben seiner Sammellinse angeordnetes optisches Element (40) aufweist, **dadurch gekennzeichnet, dass** das optische Element (40) dazu eingerichtet ist, von der diesem Primäroptikteilbereich (22.n) zugeordneten Lichtquelle her einfallendes Licht, das an dieser Sammellinse vorbei propagiert, auf die Sekundäroptik zu richten, wobei die Intensität dieses Lichtes im Vergleich zu dem von der Sammellinse umgelenkten Licht gering ist und nach außen hin abnimmt, so dass sich für den außen liegenden Primäroptikteilbereich ein Lichtfeld ergibt, dass zu dem nächstbenachbarten Lichtfeld des nächstbenachbarten Primäroptikteilbereichs scharf begrenzt ist und das nach außen hin nicht scharf begrenzt ist sondern mit allmählich abnehmender Helligkeit in den noch weiter außen liegenden, nicht beleuchteten Bereich übergeht.

2. Teilfernlichtmodul (24) nach Anspruch 1, **dadurch gekennzeichnet, dass** jede Sammellinse (38.1, ..., 38.n) eine optische Achse aufweist und dass die optische Achse mit der Hauptabstrahlrichtung der Lichtquelle, die dieser Sammellinse zugeordnet ist, in einer Linie liegt.

3. Teilfernlichtmodul (24) nach Anspruch 1 oder 2, **dadurch gekennzeichnet, dass** das optische Element (40) wenigstens eine Lichtaustrittsfläche aufweist, in der Geraden liegen können.

4. Teilfernlichtmodul (24) nach einem der vorhergehenden Ansprüche, **dadurch gekennzeichnet, dass** die wenigstens eine Lichtaustrittsfläche ein Ausschnitt aus einer Kegelmantelfläche ist.

5. Teilfernlichtmodul (24) nach einem der Ansprüche 1 bis 3, **dadurch gekennzeichnet, dass** das optische Element (40) mehrere Lichtaustrittsflächen aufweist, von denen jede ein Ausschnitt aus einer Kegelmantelfläche ist und wobei die Kegelmantelflächen konzentrisch angeordnet sind.

6. Teilfernlichtmodul (24) nach einem der vorhergehenden Ansprüche, **dadurch gekennzeichnet, dass** das optische Element (40) eine von der zugeordneten Lichtquelle beleuchtbare Reflexionsfläche aufweist.

7. Teilfernlichtmodul (24) nach Anspruch 1 oder 2, **dadurch gekennzeichnet, dass** die Reflexionsfläche so angeordnet ist, dass von der zugeordneten Lichtquelle her einfallendes Licht wenigstens eine interne Totalreflexion erfährt.

8. Teilfernlichtmodul (24) nach einem der vorhergehenden Ansprüche, **dadurch gekennzeichnet, dass** die Sekundäroptik (30) wenigstens einen Hohlspiegelreflektor aufweist.

9. Teilfernlichtmodul (24) nach einem der vorhergehenden Ansprüche, **dadurch gekennzeichnet, dass** die Sekundäroptik (30) wenigstens eine Projektionslinse aufweist.

10. Teilfernlichtmodul (24) nach wenigstens einem der vorhergehenden Ansprüche, **dadurch gekennzeichnet, dass** jeder Lichtquelle (16.1,..., 16.n) wenigstens eine Halbleiterlichtquelle aufweist.

## Claims

1. Partial high beam module (24) for a motor vehicle headlight (10), with a light source field (16) comprising n adjacent, successive pairs of light sources (16.1, ..., 16.n), whereby n is greater than or equal to 3 and whereby each of the light sources is designed to radiate light in a light bundle (20) comprising a primary light radiation direction (18), with a primary optic field (22) comprising n primary optic sub-areas (22.1, ..., 22.n), whereby each primary optic sub-area comprises exactly one collecting lens (38.1, ..., 38.n) comprising a light intake surface and a light output surface, convexly shaped in two spatial directions, whereby each collecting lens is assigned exactly one light source and each light source is assigned exactly one collecting lens such that the collecting lens lies in the light bundle emitted by the assigned light source and divides the primary radiation direction of this light source, and with a secondary optic unit (30) designed and arranged to project a light distribution in a space before the headlight that is based on the light output surfaces of the primary optic field when the light sources are activated and comprising multiple adjacent, striped light fields, whereby each projected light field is generated by light from one of the light sources and formation of the light output surface of the collecting lens illuminated by this light source, whereby a primary optic sub-area (22.n) the furthest out to the side, in addition to its collecting lens (38.n), comprises an additional optic element (40) positioned next to its collecting lens, **characterised in that** the optic element (40) is designed to direct light cast from the light source assigned to this primary optic sub-area (22.n), propagated past this collecting lens, onto the secondary optic unit, whereby the intensity of this light is minor compared to that of the light redirected by the collecting lens, and becomes less intense with distance, so that, for the outermost primary optic sub-area, there is a light field that is sharply demarcated from the closest adjacent light field of the adjacent primary optic sub-area and that is not outwardly sharply demarcated, and rather gradually fades into the non-illuminated area even further outward.

2. Partial high beam module (24) as per claim 1, **characterised in that** each collecting lens (38.1, ..., 38.n) comprises an optic axis and that the optic axis is in alignment with the main direction of illumination of the light source assigned to this collecting lens.

3. Partial high beam module (24) as per claim 1 or 2, **characterised in that** the optic element (40) comprises at least one light output surface in which straight lines can be positioned.

4. Partial high beam module (24) as per one of the preceding claims, **characterised in that** the at least one light output surface is a segment of a conical lateral surface.

5. Partial high beam module (24) as per one of the claims 1 through 3, **characterised in that** the optic element (40) comprises multiple light output surfaces, of which each is a segment of a conical lateral surface and whereby the conical lateral surfaces are concentrically arranged.

6. Partial high beam module (24) as per one of the preceding claims, **characterised in that** the optic element (40) comprises a reflective surface that the assigned light source can illuminate.

7. Partial high beam module (24) as per claim 1 or 2, **characterised in that** the reflective surface is arranged such that light cast by the assigned light source undergoes at least internal total reflection.

8. Partial high beam module (24) as per one of the preceding claims, **characterised in that** the secondary optic unit (30) comprises at least one concave mirror reflector.

9. Partial high beam module (24) as per one of the preceding claims, **characterised in that** the secondary optic unit (30) comprises at least one projection lens.

10. Partial high beam module (24) as per at least one of the preceding claims, **characterised in that** each light source (16.1, ..., 16.n) comprises at least one semiconductor light source.

## Revendications

1. Module de feu de route partiel (24) pour phare de véhicule automobile (10), comportant un champ de sources de lumière (16) qui présente n sources de lumière (16.1, ..., 16.n) adjacentes par paires et agencées en une rangée, où n est supérieur ou égal à 3 et chacune des sources de lumière est configurée pour émettre de la lumière dans un faisceau de lumière (20) présentant une direction d'émission de lumière principale (18), comportant un champ d'optique primaire (22) qui présente n zones partielles d'optique primaire (22.1, ..., 22.n), où chaque zone partielle d'optique primaire présente précisément une lentille convergente (38.1, ..., 38.n) présentant une surface d'entrée de lumière et une surface de sortie de lumière, qui est incurvée de manière convexe dans deux directions spatiales, chaque lentille convergente étant précisément associée à une source de lumière et chaque source de lumière étant précisément associée à une lentille convergente en ce que la lentille convergente se trouve dans le faisceau de lumière émanant de la source de lumière associée et coupe la direction d'émission principale de cette source de lumière, et comportant une optique secondaire (30) qui est configurée et agencée pour projeter une distribution de lumière se réglant sur les surfaces de sortie de lumière du champ d'optique primaire lorsque les sources de lumière sont activées et présentant une pluralité de champs de lumière en forme de bandes mutuellement adjacents dans une région spatiale devant le phare, chaque champ de lumière projeté étant produit par de la lumière provenant de l'une des sources de lumière et une représentation de la surface de sortie de lumière de la lentille convergente qui est éclairée par cette source de lumière, où une zone partielle d'optique primaire (22.n) agencée la plus à l'extérieur à une extrémité de la rangée présente, en plus de sa lentille convergente (38.n), un élément optique supplémentaire (40) agencé à côté de sa lentille convergente, **caractérisé en ce que** l'élément optique (40) est configuré pour diriger la lumière incidente provenant de la source de lumière associée à cette zone partielle d'optique primaire (22.n), qui se propage au-delà de cette lentille convergente, sur l'optique secondaire, l'intensité de cette lumière étant faible par rapport à la lumière déviée par la lentille convergente et diminuant vers l'extérieur, de sorte qu'il en découle un champ de lumière pour la zone partielle d'optique primaire extérieure qui est fortement limité au champ de lumière adjacent suivant de la zone partielle d'optique primaire adjacente suivante et qui n'est pas fortement limité vers l'extérieur mais passe avec une luminosité diminuant progressivement dans la zone non éclairée encore plus extérieure.

2. Module de feu de route partiel (24) selon la revendication 1, **caractérisé en ce que** chaque lentille convergente (38.1, ..., 38.n) présente un axe optique, et **en ce que** l'axe optique est aligné avec la direction d'émission principale de la source de lumière qui est associée à cette lentille convergente.

3. Module de feu de route partiel (24) selon la revendication 1 ou 2, **caractérisé en ce que** l'élément optique (40) présente au moins une surface de sortie de lumière, dans laquelle peuvent se trouver des droites.

4. Module de feu de route partiel (24) selon l'une des revendications précédentes, **caractérisé en ce que** la surface de sortie de lumière, au moins au nombre de une, est une découpe d'une surface d'enveloppe conique.

5. Module de feu de route partiel (24) selon l'une des revendications 1 à 3, **caractérisé en ce que** l'élément optique (40) présente une pluralité de surfaces de sortie de lumière, chacune d'elles étant une découpe d'une surface d'enveloppe conique et les surfaces d'enveloppe coniques étant concentriques.

6. Module de feu de route partiel (24) selon l'une des revendications précédentes, **caractérisé en ce que** l'élément optique (40) présente une surface de réflexion qui peut être éclairée par la source de lumière associée.

7. Module de feu de route partiel (24) selon la revendication 1 ou 2, **caractérisé en ce que** la surface de réflexion est agencée de telle sorte que la lumière incidente provenant de la source de lumière associée subit au moins une réflexion interne totale.

8. Module de feu de route partiel (24) selon l'une des revendications précédentes, **caractérisé en ce que** l'optique secondaire (30) comporte au moins un réflecteur à miroir concave.

9. Module de feu de route partiel (24) selon l'une des revendications précédentes, **caractérisé en ce que** l'optique secondaire (30) présente au moins une lentille de projection.

10. Module de feu de route partiel (24) selon au moins l'une des revendications précédentes, **caractérisé en ce que** chaque source de lumière (16.1, ..., 16.n) présente au moins une source de lumière à semi-conducteur.
